# EUROPÄISCHE PATENTSCHRIFT

(11) **EP 1 164 894 B1**
(45) Veröffentlichungstag und Bekanntmachung des Hinweises auf die Patenterteilung: **07.01.2004**
(21) Anmeldenummer: 00916696.8
(22) Anmeldetag: 30.03.2000
(51) Int. Cl.: A47B 88/14, A47B 88/10

(54) **AUSZIEHFÜHRUNGSGARNITUR FÜR SCHUBLADEN OD. DGL.**
FITTINGS WITH A DISTENDIBLE GUIDE FOR DRAWERS OR THE LIKE
DISPOSITIF DE GUIDAGE POUR TIROIRS

(30) Priorität: 31.03.1999 CH 61399
(43) Veröffentlichungstag der Anmeldung: 02.01.2002
(73) Patentinhaber: Julius Blum Gesellschaft m.b.H., 6973 Höchst (AT)
(72) Erfinder: BALIKO, Karl, A-6812 Meiningen (AT)
(74) Vertreter: Torggler, Paul Norbert, Dr.
(86) Internationale Anmeldenummer: PCT/AT2000/000074
(87) Internationale Veröffentlichungsnummer: WO 2000/059343

(56) Entgegenhaltungen:
- EP-A- 0 829 213
- DE-A- 2 328 506
- US-A- 4 436 989

## Beschreibung

Die vorliegende Erfindung bezieht sich auf eine Ausziehführungsgamitur für Schubladen od. dgl. mit einer Korpusschiene, einer Ladenschiene und gegebenenfalls einer Mittelschiene an beiden Seiten der Schublade, wobei an den Korpusschienen Stützrollen und an den Ladenschienen und den Mittelschienen Laufrollen gelagert sind, die das Gewicht der Schublade auf die Korpusschienen übertragen, und die Laufrollen in U-Profilen der Korpusschienen geführt sind, wobei sie an unteren und/oder oberen Horizontalstegen der Korpusschienen ablaufen.

Derartige Schubladenauszüge bestehen aus an der Schublade und/oder dem Möbelkörper angebrachten Schienen, entlang denen die Laufrollen, gegebenenfalls mit Kippfunktion, und Stützrollen der Schublade beim Auszug geführt werden. Zu diesen zählt auch der beispielsweise in EP 820 712 A2 offenbarte Schubladenauszug.

Wird eine Schublade ausgezogen, verliert deren Führung an seitlicher Stabilität, je weiter die Schublade aus dem Möbelkörper herausgezogen wird. Im ausgezogenen Zustand ist der Abstand zwischen stützenden Rollen und Laufrollen mit Kippfunktion gering, sodaß eine Hebelwirkung entsteht. Der geringe Abstand - bezüglich Laufrichtung resp. Schranktiefe oder Auszugstiefe - der in Funktion stehenden Rollen vermindert die Seitenstabilität der ausgezogenen Schublade. Die Seitenstabilität wird bestimmt durch das eigentliche Rollenspiel und der Möglichkeit jeder einzelnen Schubladenseite sich bezüglich der Auszugstiefe frei zu bewegen, wobei sich aufgrund der leichten, seitlichen Schwenkbewegung die Rollen an der einen Schubladenseite entgegengesetzt zu den Rollen an der gegenüberliegenden Seite verdrehen. Das mögliche Schwenkspiel der ausgezogenen Schublade wird mit zunehmender Baubreite der Schublade zusätzlich vergrößert.

Die bereits bekannte Methode, dieses Spiel mit Zahnstangen und beidseitig eingreifenden Zahnrädern zu unterbinden, hat den Nachteil, daß wegen des Zahnspiels trotzdem ein Schwenkspiel zurückbleibt.

Die US 4 436 989 zeigt eine in einem Rahmen verfahrbare Schublade. Es sind Ritzel vorgesehen, die mit Zahnstangenprofilen kämmen und die über eine Achse miteinander verbunden sind. Neben den Ritzeln befinden sich die eigentlichen Laufrollen, die auf der Achse frei drehbar gelagert sind.

Die DE 23 28 506 A zeigt eine Schubladenführung mit zwei einander gegenüberliegenden Führungs- oder Lenkrollen, die drehfest miteinander verbunden sind. Zwischen einander gegenüberliegenden lastübertragenden Laufrollen besteht keine Verbindung.

Ziel der Erfindung ist es, die seitliche Stabilität von teilweise oder ganz ausgezogenen Schubläden durch weitgehende Unterbindung ihres horizontalen Schwenkspiels zu erhöhen.

Die gewünschte Verbesserung der Seitenstabilität wird erfindungsgemäß dadurch gelöst, daß zumindest zwei an einander gegenüberliegenden Seiten der Schublade angeordnete Laufrollen verdrehsicher miteinander verbunden sind.

Weitere bevorzugte Ausführungsformen finden sich in den vom Anspruch 1 abhängigen Ansprüchen.

Wird nun eine Schublade mit einem erfindungsgemäßen Schubladenauszug ausgezogen, entsteht eine Hebelfunktion, wobei die Stütz- und Kippkräfte über Laufrollen geleitet werden. Zwischen einem in ausgezogenen Zustand unter Hebellast stehendem Rollenpaar ist eine verdrehungssichere Verbindung vorgesehen, vorzugsweise ein Rohr oder eine Stange, die beispielsweise durch Keilverbindungen an den Laufrollen fixiert ist, die eine Synchronisierung der Drehung der Laufrollen über ihre Achse bewirkt. Dadurch ist kein Spiel mehr aufgrund gegenläufigem Verdrehen der gegenüberliegenden Laufrollen vorhanden. Unter gewöhnlichen Voraussetzungen reicht die Hebelbelastung der ausgezogenen Schublade auf die Laufrollen aus, um ein seitwärtiges Schlüpfen zwischen Lauffläche und Laufrolle zu unterdrücken. Somit wird die Schublade in der ausgezogenen Position gehalten, ohne dabei seitlich zu schwenken. Der Schlupf wird auch bei teilweise ausgezogenen Schubladen unterdrückt, sobald die Haftreibung zwischen Rollen und Führungsbahn aufgrund des Anpreßdruckes ausreicht, um Schubkräften, die durch Schwenkbelastung entstehen, standzuhalten. Die Schublade wird ebenfalls in Position gehalten, wenn sie etwas schräg versetzt herausgezogen wird.

Vorteilhaft ist es, die Laufrollen und/oder die Führungsbahnen mit haftungsunterstützenden Oberflächen, wie beispielsweise bei Leiselaufrollen, auszustatten.

Die Erfindung wird anhand von Zeichnungen beispielhaft näher erläutert.

Dabei zeigen:
Fig. 1 eine explodierte Darstellung einer Seite eines erfindungsgemäßen Schubladenauszuges,
Fig. 2 eine Schnittansicht zweier Führungsschienen mit einer Laufrolle,
Fig. 3 eine explodierte Darstellung einer erfindungsgemäßen Laufrolle mit Verbindungszapfen und einer Verbindungsstange,
Fig. 4 ein auseinandergezogenes Schaubild einer Seite eines Schubladenauszuges gemäß einem weiteren Ausführungsbeispiel der Erfindung,
Fig. 5 eine Seitenansicht dieses Ausführungsbeispieles,
Fig. 6 die Ansicht X der Fig. 5,
Fig. 7 einen Schnitt nach der Linie A-A der Fig. 5 und
Fig. 8 einen Schnitt nach der Linie B-B der Fig. 5.

Fig. 1 zeigt in explodierter Darstellung eine Schubladenauszugsführung mit einer Ladenschiene 1, die jeweils beidseitig an einer - strichliert angedeuteten - Schublade angebracht wird und einer Korpusschiene 2, die jeweils am Möbelkörper angebracht wird. Die Korpusschiene 2 ist in etwa U-förmig ausgebildet, wobei ein Steg des U als Montagekante 2a zur Befestigung an der Möbelkörperinnenfläche ausgebildet ist und die beiden weiteren Horizontalstege 2b und 2c als Laufflächen für die Laufrolle 3 dienen. Als Lauffläche für die Stützrolle 4 dient der Horizontalsteg 1 a der Ladenschiene 1. Wird nun die Schublade aus dem Möbelkörper herausgezogen, wird die Laufrolle 3 innerhalb der Korpusschiene 2 geführt, zwischen den beiden Horizontalstegen 2b und 2c, wobei zu Beginn der Auszugsbewegung die Laufrolle 3 auf dem unteren Horizontalsteg 2b läuft, mit zunehmendem Auszug jedoch als Kipprolle wirkt, Schwerkraft-bedingt vom Gewicht der Schublade über die Ladenschiene 1 nach oben gedrückt wird und dann bei weiterem Auszug auf dem oberen Horizontalsteg 2c abrollt. Die seitliche Führung der Laufrollen 3 wird durch die vorgesehenen Führungsvorsprünge 2d und 2e bewirkt. Der Führungsvorsprung 1 b liegt seitlich an der Stützrolle 4 an.

Schwerkraft-bedingt wird die ausgezogene Schublade nach unten gedrückt und kippt um die von den Stützrollen 4 gebildete Achse, wodurch die Laufrolle 3 an den oberen Horizontalsteg 2c gedrückt wird. Die verdrehsicher zwischen den gegenüberliegenden Laufrollen 3 angebrachte Verbindungsstange 7 bewirkt eine Synchronisierung der Drehung der beiden Laufrollen 3, wodurch ein gegenläufiges Verdrehen der beiden Laufrollen 3 unterbunden wird. Dadurch werden bei entlang der Schwenkachse A ausgeübtem Druck entgegengesetzte Fahrbewegungen der Schubladenseiten im Ausmaß der Haftkräfte verhindert. Die großen Hebelkräfte im ausgezogenen Zustand bewirken eine derart starke Haftung der Laufrolle 3 an der Lauffläche, daß starken Schubkräften aus der Schwenkbewegung der Schublade standgehalten wird. Diese dafür nötige Haftreibung entsteht, sobald die Schublade kippt und die Laufrolle 3 auf den oberen Horizontalsteg 2c abrollt, unabhängig davon, ob die Schublade nur zum Teil oder zur Gänze ausgezogen ist. Somit wird die Schublade in der ausgezogenen Position gehalten, die auch etwas, soweit es die Führungsschienen zulassen, schräg versetzt sein kann. Darüberhinaus wird die Seitenstabilität direkt durch zunehmende Gewichtsbelastung der Schublade erhöht.

Fig. 2 zeigt eine Schnittansicht einer Schubladenauszugsführung, wobei B die Achsenlage der Laufrolle 3 zu Beginn des Auszugs andeutet und C die Achsenlage der Laufrolle 3 während des Abrollens an dem oberen Horizontalsteg 2c, d. h. an der oberen Lauffläche, darstellt.

Fig. 3 zeigt eine explodiert dargestellte Laufrolle 3 mit direkt verbundenen Aufnahmezapfen 5 und dazugehöriger Verbindungsstange 7. Die Verbindungsstange 7 ist in diesem Ausführungsbeispiel beidseitig durch eine Keilverbindung 6 sowohl an der Laufrolle 3 über Zapfen 5, als auch - nicht dargestellt - an der gegenüberliegenden Laufrolle verdrehsicher fixiert. Die Verbindung zwischen den Laufrollen 3 und die Art ihrer Befestigung an den Laufrollen 3 kann beliebig, beispielsweise über Zapfen oder Kupplungen, ausgeführt sein, solange sie verdrehungssicher erfolgt. Anstatt einer Stange kann auch ein Rohr vorgesehen sein.

Die erfindungsgemäße Ausziehführung gemäß dem Ausführungsbeispiel der Fig. 4 bis 8 besteht aus der Ladenschiene 11, der Korpusschiene 12 und der Mittelschiene 15. Die Ladenschiene 11 ist am hinteren Ende mit einer Laufrolle 13 versehen, die am unteren Laufsteg 12b der Korpusschiene 12 abläuft.

An der Korpusschiene 12 lagert am vorderen Ende eine Stützrolle 14 für die Ausziehschiene 11.

Am hinteren Ende der Mittelschiene 15 ist eine weitere Laufrolle 16 gelagert, die sich bei ausgezogener Schublade am oberen Horizontalsteg 12c der Korpusschiene 12 abstützt.

In den gezeigten Ausführungsbeispielen bildet die Ladenschiene 1, 11 zugleich die Schubladenzarge. Die Mittelschiene 15 lagert auf einem an der Ladenschiene 11 ausgebildeten Profil 17 und ist auf diesem verschiebbar. Die gleitende Lagerung bzw. Führung der Mittelschiene 15 an der Ladenschiene 11 ist möglich, weil die Mittelschiene 15 beim Herausziehen der Schublade im ersten Ausziehbereich völlig unbelastet ist. Zwischen der Mittelschiene 15 und dem Profil 17 ist ein vorzugsweise aus Kunststoff gefertigter Gleiter 18 angeordnet, der das Profil 17 C-förmig umgreift. Beim Öffnen der Schublade bleiben die Mittelschienen 15 stehen und werden sozusagen aus den Ladenschienen 11 bis zu einem Endanschlag ausgezogen. Erst im vorderen Bereich des Auszugsweges werden die Mittelschienen 15 mit den Ladenschienen 1, 11 als Einheit mitbewegt.

Die Laufrollen 16 der Mittelschienen 15 sind durch eine Achse 20 drehfest miteinander verbunden, wodurch dieselbe Seitenstabilität wie im zuvor beschriebenen Ausführungsbeispiel erzielt wird. Wird die Schublade aus dem Möbelkorpus herausgezogen, so rollen zuerst die Laufrollen 13 der Ladenschienen an den unteren Horizontalstegen 12c der Korpusschienen ab. Bei einem bestimmten Auszugsweg kippt die Schublade um die Stützrollen 14 und die Laufrollen 16 der Mittelschienen 15 rollen an den oberen Horizontalstegen 12c der Korpusschienen 12 ab. Die Laufrollen 13 der Ladenschienen 11 sind dabei in diesem vorderen Auszugsweg unbelastet.

## Patentansprüche

1. Ausziehführungsgamitur für Schubladen od. dgl. mit einer Korpusschiene (2), einer Ladenschiene (1) und gegebenenfalls einer Mittelschiene an beiden Seiten der Schublade, wobei an den Korpusschienen Stützrollen (4) und an den Ladenschienen und den Mittelschienen Laufrollen (3) gelagert sind, **die das Gewicht der Schublade auf die Korpusschienen (2) übertragen,** und die Laufrollen (3) in U-Profilen der Korpusschienen (2) geführt sind, wobei sie an unteren und/oder oberen Horizontalstegen (2b, 2c) der Korpusschienen (2) ablaufen, **dadurch gekennzeichnet, daß** zumindest zwei an einander gegenüberliegenden Seiten der Schublade angeordnete Laufrollen (3, 16) verdrehsicher (7) miteinander verbunden sind.

2. Ausziehführungsgamitur nach Anspruch 1, **dadurch gekennzeichnet, daß** die miteinander verdrehsicher verbundenen Laufrollen (16) an den Mittelschienen gelagert sind.

3. Ausziehführungsgamitur nach Anspruch 1 oder 2, **dadurch gekennzeichnet, daß** die verdrehsichere Verbindung von einer Stange gebildet wird.

4. Ausziehführungsgamitur nach Anspruch 1 oder 2, **dadurch gekennzeichnet, daß** die verdrehsichere Verbindung von einem Rohr gebildet wird.

5. Ausziehführungsgarnitur nach einem der Ansprüche 1 bis 4, **dadurch gekennzeichnet, daß** die Laufrollen (3, 13, 16) an ihren Laufflächen mit haftungsunterstützenden Oberflächen ausgestattet sind.

6. Ausziehführungsgamitur nach einem der Ansprüche 1 bis 5, **dadurch gekennzeichnet, daß** auf jeder Seite der Schublade jeweils eine Laufrolle (13) am unteren Horizontalsteg (12b) und eine zweite Laufrolle (16) am oberen Horizontalsteg (12c) der Korpusschiene (12) abläuft.

7. Ausziehführungsgamitur nach Anspruch 6, **dadurch gekennzeichnet, daß** die an den oberen Horizontalstegen (12c) ablaufenden Laufrollen (16) verdrehsicher miteinander verbunden sind.

8. Ausziehführungsgamitur nach einem der Ansprüche 1 bis 7, **dadurch gekennzeichnet, daß** an jeder Seite der Schublade jeweils eine Laufrolle (13) an der Ladenschiene (11) und eine Laufrolle (16) an der Mittelschiene (15) gelagert ist.

9. Ausziehführungsgamitur nach einem der Ansprüche 1 bis 5, **dadurch gekennzeichnet, daß** an jeder Seite der Schublade die an der Ladenschiene (1) gelagerte Laufrolle (3) abwechselnd am unteren (2b) und am oberen Horizontalsteg (2c) der Korpusschiene (2) abläuft.

## Claims

1. A pull-out guide assembly for drawers or the like, having a support rail, a pull-out rail and where appropriate a central rail on both sides of the drawer, support rollers being mounted on the support rails and running rollers being mounted on the pull-out rails and the central rails which transmit the weight of the drawer to the support rails, and the running rollers being guided in U-sections of the support rails whereby they run on lower and/or upper horizontal webs of the support rails, **characterized in that** at least two running rollers (3, 16) arranged on mutually opposite sides of the drawer are connected to each other in a non-rotational manner.

2. A pull-out guide assembly according to Claim 1, **characterized in that** the running rollers (16) connected to each other in a non-rotational manner are mounted on the intermediate rails.

3. A pull-out guide assembly according to Claim 1 or 2, **characterized in that** the rotationally fixed connexion is formed by a rod.

4. A pull-out guide assembly according to Claim 1 or 2, **characterized in that** the rotationally fixed connexion is formed by a tube.

5. A pull-out guide assembly according to one of Claims 1 to 4, **characterized in that** the running rollers (3, 13, 16) are provided on their running faces with gripping-assisting surfaces.

6. A pull-out guide assembly according to one of Claims 1 to 5, **characterized in that** on each side of the drawer one respective running roller (13) runs on the lower horizontal web (12b) and a second running roller (16) on the upper horizontal web (12c) of the support rail (12).

7. A pull-out guide assembly according to Claim 6, **characterized in that** the running rollers (16) running on the upper horizontal webs (12c) are connected to each other in a non-rotational manner.

8. A pull-out guide assembly according to one of Claims 1 to 7, **characterized in that** on each side of the drawer one running roller (13) is mounted on the pull-out rail (1) and one running roller (16) on the central rail (15).

9. A pull-out guide assembly according to one of Claims 1 to 5, **characterized in that** on each side of the drawer the running roller (3) mounted on the drawer rail (1) runs alternately on the lower horizontal web (2b) and on the upper horizontal web (2c) of the support rail (2).

## Revendications

1. Dispositif de guidage d'extraction pour des tiroirs ou analogues, avec une glissière de corps (2), une glissière de tiroir (1) et, le cas échéant, une glissière centrale, sur les deux côtés du tiroir, où, sur les glissières de corps, sont montés à rotation des galets d'appui (4) et, sur les glissières de tiroir et les glissières centrales, des galets de roulement (3), transmettant le poids du tiroir aux glissières de corps (2), et les galets de roulement (3) étant guidés dans des profilés en U des glissières de corps (2), où ils roulent sur des nervures horizontales (2b, 2c), inférieures et/ou supérieures des glissières de corps (2), **caractérisé en ce qu'**au moins deux galets de roulement (3, 16), disposés sur des côtés mutuellement opposés du tiroir, sont reliés ensemble de façon assujettie en rotation (7).

2. Dispositif de guidage d'extraction selon la revendication 1, **caractérisé en ce que** les galets de roulement (16), reliés ensemble de façon assujettie à rotation, sont montés sur les glissières centrales.

3. Dispositif de guidage d'extraction selon l'une des revendications 1 ou 2, **caractérisé en ce que** la liaison assujettie en rotation est formée par une barre.

4. Dispositif de guidage d'extraction selon l'une des revendications 1 ou 2, **caractérisé en ce que** la liaison assujettie en rotation est formée par un tube.

5. Dispositif de guidage d'extraction selon l'une des revendications 1 à 4, **caractérisé en ce que** les galets de roulement (3, 13, 16) sont munis, sur leurs faces de roulement, de surfaces favorisant l'adhésion.

6. Dispositif de guidage d'extraction selon l'une des revendications 1 à 5, **caractérisé en ce que**, de chaque côté du tiroir, un premier galet de roulement (13) roule sur la dernière nervure inférieure (12b) et un deuxième galet de roulement (16) roule sur la nervure horizontale (12c) de la glissière de corps (12).

7. Dispositif de guidage d'extraction selon la revendication 6, **caractérisé en ce que** les galets de roulement (16) roulant sur les nervures horizontales supérieures (12c) sont reliées ensemble de façon assujettie en rotation.

8. Dispositif de guidage d'extraction selon l'une des revendications 1 à 7, **caractérisé en ce que**, sur chaque côté du tiroir, un galet de roulement (13) est monté sur la glissière de tiroir (11) et, un galet de roulement (16) est monté sur la glissière centrale (15).

9. Dispositif de guidage d'extraction selon l'une des revendications 1 à 5, **caractérisé en ce que**, sur chaque côté du tiroir, le galet de roulement (3) monté sur la glissière de tiroir (1) roule de façon alternée sur la nervure horizontale inférieure (2b) et supérieure (2c) de la glissière de corps (2).
